# EUROPÄISCHE PATENTSCHRIFT

(11) **EP 3 192 931 B1**
(45) Veröffentlichungstag und Bekanntmachung des Hinweises auf die Patenterteilung: **11.03.2020**
(21) Anmeldenummer: 16151051.6
(22) Anmeldetag: 13.01.2016
(51) Int. Cl.: E03D 5/02

(54) **BETÄTIGUNGSEINHEIT**
ACTUATING UNIT
UNITE D'ACTIONNEMENT

(43) Veröffentlichungstag der Anmeldung: 19.07.2017
(73) Patentinhaber: Geberit International AG, 8645 Jona (CH)
(72) Erfinder: Gremlich, Lukas, 8645 Jona (CH)
(74) Vertreter: Frischknecht, Harry Ralph

(56) Entgegenhaltungen:
- EP-A1- 1 491 690
- EP-A1- 2 045 405
- EP-A1- 2 476 808
- DE-A1- 4 113 497
- DE-A1- 10 113 115

## Beschreibung

### TECHNISCHES GEBIET

Die vorliegende Erfindung betrifft eine Betätigungseinheit für eine Betätigungsvorrichtung einer Spüleinrichtung nach dem Oberbegriff von Anspruch 1.

### STAND DER TECHNIK

Eine Betätigungsplatte dieser Art ist im Stand der Technik aus der EP 2 045 405 des Anmelders bekannt geworden. Die bekannte Betätigungsplatte umfasst eine Lagerplatte mit wenigstens einem Betätigungselement, welches zur feststehenden Lagerplatte verschwenkbar ist. Das Betätigungselement ist über ein Federelement mit der Lagerplatte verbunden. Das Federelement wird über eine Heissniete mit der Lagerplatte und dem Betätigungselement verbunden. Mit der Heissniete kann eine sehr gute und auch langlebige Verbindung zwischen Lagerplatte und Betätigungselement erreicht werden.

Allerdings ist der Vorgang des Erhitzens und des lokalen Aufschmelzens der Heissniete während der Herstellung nachteilig, weil dieser Vorgang relativ viel Zeit in Anspruch nimmt. Zudem ist der Prozess schwierig zu überwachen.

### DARSTELLUNG DER ERFINDUNG

Der Erfindung liegt nun eine Aufgabe zugrunde, eine Betätigungseinheit anzugeben, welche die Nachteile des Standes der Technik überwindet. Insbesondere soll die Herstellung der Betätigungseinheit vereinfacht werden.

Diese Aufgabe löst eine Betätigungseinheit nach Anspruch 1. Eine Betätigungseinheit für die Betätigung einer Spüleinrichtung umfasst eine Lagerplatte, mindestens ein relativ zur Lagerplatte bewegbares Betätigungselement und mindestens ein gefedert ausgebildetes Lagerelement, das mit einem ersten Ende mit der Lagerplatte und mit einem zweiten Ende mit dem mindestens einen Betätigungselement verbunden ist. Das Lagerelement steht mit mindestens einem der beiden Enden über eine formschlüssige und/oder kraftschlüssige Verbindung mit der Lagerplatte und/oder dem Betätigungselement in Verbindung.

Aufgrund der Verbindung über die formschlüssige und/oder kraftschlüssige Verbindung zwischen dem Lagerelement und der Lagerplatte bzw. dem Betätigungselement kann eine einfach herstellbare Verbindung geschaffen werden. Dies insbesondere unter der Massgabe, dass die Vorteile des gefederten Lagerelementes, nämlich insbesondere dessen Langlebigkeit, erhalten bleiben.

Darüber hinaus ist die Verbindung einfacher dimensionierbar und effizienter herstellbar.

Vorzugsweise ist die besagte Verbindung ausschliesslich formschlüssig und/oder kraftschlüssig. Die besagte Verbindung ist demnach nicht stoffschlüssig.

Insbesondere wird die besagte Verbindung ohne thermische Einwirkung auf die Lagerplatte und/oder das Betätigungselement hergestellt. Folglich wird die Verbindung nicht durch eine Materialverformung negativ beeinflusst.

Vorzugsweise ist die besagte Verbindung eine mechanische Schnappverbindung mit einer Aufnahme und einem Schnappkörper. Der Schnappkörper ist in die Aufnahme einschiebbar und wird in der Aufnahme formschlüssig und/oder kraftschlüssig gehalten.

Das mindestens eine Lagerelement stellt vorzugsweise die einzige mechanische Verbindung zwischen Lagerplatte und Betätigungselement bereit. Das Lagerelement bildet ein Gelenk, mit welchem das Betätigungselement zur Lagerplatte verschwenkbar ist. Das Lagerelement ist vorzugsweise als Blattfeder ausgebildet.

Die Zuordnung von Aufnahme und Schnappkörper kann beliebig sein. Das heisst die Aufnahme kann sowohl an der Lagerplatte und/oder dem Betätigungselement angeordnet sein oder sie kann auch Teil des Lagerelementes sein. Die Aufnahme ist vorzugsweise einstückig und integral mit der Lagerplatte und/oder mit dem Betätigungselement ausgebildet. Bezüglich der Zuordnung und der Ausbildung kann gleiches für den Schnappkörper gelten.

In einer ersten Variante der Schnappverbindung ist die Aufnahme an der Lagerplatte und/oder dem Betätigungselement angeformt und der Schnappkörper ist Teil des mindestens einen Endes des Lagerelementes.

Bei der ersten Variante ist die Aufnahme also vorzugsweise am Betätigungselement und/oder an der Lagerplatte angeordnet. Gerade wenn die Lagerplatte und das Betätigungselement mit einem Spritzgiessverfahren hergestellt werden, kann die Aufnahme sehr einfach hergestellt werden.

In einer zweiten Variante der Schnappverbindung ist die Aufnahme Teil des mindestens einen Endes des Lagerelementes und der Schnappkörper ist an der Lagerplatte und/oder dem Betätigungselement angeformt.

Das Lagerelement ist entlang einer Steckrichtung mit der Lagerplatte und/oder dem Betätigungselement verbindbar. Das Lagerelement und/oder die Lagerplatte bzw. das Betätigungselement verfügen über mindestens ein gefedert ausgebildetes Anschlagselement, welches eine Bewegung gegen die Steckrichtung verhindert.

Die Steckrichtung erstreckt sich vorzugsweise entlang einer Geraden oder ist mindestens abschnittsweise gekrümmt.

Während des Steckvorgangs kann es aufgrund der federnden Eigenschaften des Lagerteils zu einer federnden Verformung desselben kommen, was die Montage begünstigt.

Vorzugsweise ist das Anschlagselement als Federlasche ausgebildet, welche im verbundenen Zustand in eine Ausnehmung einragt und in der Ausnehmung mit einer Flanke in Kontakt kommt.

Die Flanke ist vorzugsweise winklig zur Steckrichtung geneigt. Die winklige Neigung ist vorzugsweise derart, dass bei Auftreten einer Kraft entgegen der Steckrichtung die Bewegung der Federlasche in der Ausnehmung blockiert wird oder die Federlasche tiefer in die Ausnehmung einfährt.

In einer ersten Ausführung ist die Federlasche Teil des Lagerelementes und die Ausnehmung ist Teil der Lagerplatte und/oder des Betätigungselements.

In einer zweiten Ausführung ist die Federlasche Teil der Lagerplatte und/oder des Betätigungselements und die Ausnehmung ist Teil des Lagerelementes.

Die besagte Aufnahme umfasst Begrenzungsbereiche zur Sicherung des Lagerteils. Die Aufnahme ist mit den Begrenzungsbereichen vorzugsweise derart ausgebildet, dass diese die Bewegung des Lagerteils in alle Richtungen ausser in die Richtung gegen die Steckrichtung einschränkt. Die Bewegung gegen die Steckrichtung wird durch das Anschlagselement gesichert.

Mit anderen Worten gesagt sind die Begrenzungsbereiche, insbesondere derart angeordnet sind, dass sie eine Bewegung des Lagerelementes in der Aufnahme quer zur Steckrichtung verhindern. Die Begrenzungsbereiche sind beispielsweise Seitenwände, welche den Raum der Aufnahme, in welcher Teile des Lagerelementes zu liegen kommen, mindestens teilweise begrenzen. Die Begrenzungsbereiche stehen vorzugsweise in direktem Kontakt mit dem Lagerteil.

Die Steckrichtung zur Herstellung der besagten Verbindung ist rechtwinklig zur rückwärtigen Oberfläche der Lagerplatte orientiert.

Die Aufnahme und auch der Schnappkörper sind dabei entsprechend aufeinander ausgerichtet, dass die Steckrichtung in die gewünschte Richtung orientiert ist.

Vorzugsweise weist der Schnappkörper einen ebenen Basisabschnitt aufweist, wobei sich das besagte Anschlagselement vom Basisabschnitt rechtwinklig weg erstreckt. Das Anschlagselement ist vorzugsweise um eine Achse federnd verschwenkbar. Die Orientierung dieser Achse kann rechtwinklig oder parallel zum Basisabschnitt sein.

Die Orientierung kann aber auch in Abhängigkeit zur Steckrichtung definiert werden. Vorzugsweise steht die Achse rechtwinklig zur Steckrichtung.

Der Basisabschnitt liegt vorzugsweise an einer ebenen Fläche der Aufnahme flächig an.

Vorzugsweise wird das Lagerelement unter Vorspannung montiert, derart, dass das mindestens eine Betätigungselement in seiner Ausgangslage gehalten wird. Nach einer Betätigung des Betätigungselementes wird dieses entgegen einer durch die Vorspannung bereitgestellten Kraft betätigt. Durch die Vorspannung bzw. der daraus resultierenden Kraft, wird das Betätigungselement nach Betätigung wieder in seine Ausgangslage bewegt.

Vorzugsweise wird die Vorspannung durch eine winklig geneigte Ausbildung der Aufnahme zur Lagerplatte und/oder zum Betätigungselement erreicht, wobei die Neigung vorzugsweise derart ist, dass der Abstand zwischen Aufnahme und Lagerplatte bzw. Betätigungselement mit abnehmender Distanz zur Mitte des Lagerelementes kleiner wird. Beispielsweise kann hierfür die oben erwähnte ebene Fläche der Aufnahme winklig geneigt ausgebildet sein.

Alternativ kann die Vorspannung auch durch das Lagerelement selbst erreicht werden. Hierfür weist das Lagerelement zwischen den beiden Enden, insbesondere mittig zwischen den beiden Enden, eine Knickstelle zur Vorspannung des Lagerelementes als solches.

Besonders bevorzugt wird die Vorspannung durch die oben erwähnte geneigte Fläche und durch den oben erwähnten Knick erreicht.

Erfindungsgemäss ist das gefedert ausgebildete Lagerelement ein aus einem federelastischen Werkstoff. Besonders bevorzugt ist das Lagerelement ein aus Federstahl gefertigtes Stanz- und Biegeteil. Das Lagerelement kann aber auch aus Kunststoff sein.

Die Lagerplatte und das mindestens eine Betätigungselement sind vorzugsweise aus Kunststoff und werden mittels eines Kunststoffspritgiessverfahrens hergestellt.

Das Betätigungselement ist vorzugsweise eine Betätigungstaste. Besonders bevorzugt sind pro Lagerplatte jeweils zwei Betätigungselemente, insbesondere zwei Betätigungstasten angeordnet.

Vorzugsweise ist das mindestens eine Betätigungselement mit zwei im Abstand zueinander angeordneten Lagerelementen an der Lagerplatte gelagert. Hierdurch ergeht eine besonders stabile Lagerung.

In einer weiteren Ausführungsform wird das Ende des Lagerelementes, welches nicht über die besagte Steckverbindung mit der Lagerplatte und/oder dem Betätigungselement in Verbindung steht an der Lagerplatte bzw. dem Betätigungselement während des Spritzgiessverfahrens angespritzt. Das heisst, dass das Lagerelement in die Spritzgiessform eingelegt wird und dann mit seinem Ende an die Lagerplatte bzw. an das Betätigungselement angespritzt wird. Das Lagerelement ist in dieser Ausführungsform als Einlegeteil ausgebildet. In dieser Ausführungsform ist mit anderen Worten ein Ende des Lagerelementes mit der Steckverbindung mit der Lagerplatte oder dem Betätigungselement in Verbindung und mit dem anderen Ende steht das Lagerelement mit dem Betätigungselement oder der Lagerplatte in Verbindung.

Ein Verfahren zur Montage einer Betätigungseinheit nach obiger Beschreibung ist gekennzeichnet durch die Herstellung der formschlüssigen und/oder kraftschlüssigen Verbindung zwischen dem Lagerelement und der Lagerplatte und/oder dem Betätigungselement.

Vorzugsweise erfolgt die Steckverbindung ausschliesslich unter Anwendung einer mechanischen Kraft. Insbesondere erfolgt die Herstellung ohne thermische Einwirkung.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Frontansicht einer Betätigungseinheit nach der Erfindung;
- Fig. 2: eine Rückansicht einer Betätigungseinheit, die jedoch nicht unter die Erfindung fällt;
- Fig. 3: eine Detailansicht des Details III von Figur 2;
- Fig. 4: eine weitere Detailansicht von Figur 2;
- Fig. 5: eine Rückansicht einer erfindungsgemässen Betätigungseinheit nach einer ersten Ausführungsform;
- Fig. 6: eine Detailansicht des Details IX von Figur 5; und
- Fig. 7: eine Detailansicht einer weiteren Betätigungseinheit, die aber ebenfalls nicht unter die Erfindung fällt.

### BESCHREIBUNG BEVORZUGTER AUSFÜHRUNGSFORMEN

Die Figur 1 zeigt eine Betätigungseinheit 1 für die Betätigung einer Spüleinrichtung. Die Spüleinrichtung kann beispielweise ein in einem Spülkasten angeordnetes Spülventil sein.

Die Betätigungseinheit 1 umfasst eine Lagerplatte 2 und mindestens ein, hier zwei, relativ zur Lagerplatte 2 bewegbare Betätigungselemente 3. Die Betätigungselemente 3 lassen sich zur feststehenden Lagerplatte 2 bewegen, insbesondere verschwenken. Das mindestens eine Betätigungselement 3 wirkt dabei auf die Spüleinrichtung, welche in den Figuren nicht dargestellt ist, in bekannter Art und Weise ein.

Die Lagerplatte 2 weist eine Vorderseite 15, welche in der Figur 1 gezeigt ist, und eine Rückseite 16 mit einer rückwärtigen Oberfläche 13 auf. Über die Rückseite 16 bzw. die rückwärtigen Oberfläche 13 wird die Betätigungseinheit 1 beispielsweise an einem Rahmen oder einem Spülkasten befestigt.

Die Lagerplatte 2 sowie das Betätigungselement 3 werden vorzugsweise aus Kunststoff hergestellt. Insbesondere mit einem Spritzgiessverfahren.

In den Figuren 2 bis 6 werden verschiedene Ausführungsformen von der Rückseite 16 der Betätigungseinheit 1 her gezeigt. Die Betätigungseinheit 1 umfasst nebst der Lagerplatte 2 und dem mindestens einen relativ zur Lagerplatte 2 bewegbaren Betätigungselement 3 mindestens ein gefedert ausgebildetes Lagerelement 4. Das Lagerelement 4 steht mit einem ersten Ende 5 mit der Lagerplatte 2 und mit einem zweiten Ende 6 mit dem mindestens einem Betätigungselement 3 in Verbindung. Das Betätigungselement 3 steht also über das Lagerelement 4 mit der Lagerplatte 2 in Verbindung. Mit anderen Worten gesagt lenkt das Lagerelement 4 das Betätigungselement 3 an der Platte an und bildet eine Art Scharnier, welches die Bewegung zwischen Betätigungselement 3 und feststehender Platte ermöglicht. Die Betätigungselemente 3 sind demnach gelenkig mit dem gefedert ausgebildeten Lagerelementen 4 verbunden. Beim Druck auf das Betätigungselement 3 wird dieses relativ zur Platte zur Rückseite 16 verschwenkt. Sobald der Druck wegfällt sorgt die Lagerplatte 2 aufgrund ihrer gefederten Ausbildung für eine Rückstellung des Betätigungselementes 3 in die Ausgangslage.

In der gezeigten, nicht unter die Erfindung fallenden Form der Betätigungseinheit sind zwei Betätigungselemente 3 nebeneinander angeordnet. Jedes der Betätigungselemente 3 ist mit jeweils zwei Lagerelementen 4 mit der Lagerplatte 2 in Verbindung. Die Zahl der Betätigungselemente 3 kann auch kleiner oder grösser sein. Ebenso kann die Zahl der Lagerelemente pro Betätigungselement 3 ebenfalls kleiner oder grösser sein.

Das Lagerelement 4 ist mit mindestens einem der beiden Enden 5, 6 über eine formschlüssige und/oder kraftschlüssige Verbindung mit der Lagerplatte 2 und/oder dem Betätigungselement 3 in Verbindung. Die Verbindung zwischen Lagerelement 4 und Lagerplatte 2 bzw. Betätigungselement 3 ist demnach nicht stoffschlüssig. Das heisst bei der Herstellung der Verbindung kommt es zu keinerlei Aktionen, welche einen Stoffschluss bedingen.

Besonders bevorzugt steht das Lagerelement 4 mit beiden Enden 5, 6 über die formschlüssige und/oder kraftschlüssige Verbindung mit der Lagerplatte 2 und dem Betätigungselement 3 in Verbindung. Das heisst die Verbindung von Lagerelement 2 zur Lagerplatte 2 und die Verbindung von Lagerplatte 2 zum Betätigungselement 3 ist vorzugsweise gleich ausgebildet.

Dabei ist die besagte Verbindung als mechanische Schnappverbindung ausgebildet. Die Schnappverbindung umfasst dabei eine Aufnahme 7 und einen Schnappkörper 8. Der Schnappkörper 8 ist dabei in die Aufnahme 7 einschiebbar und wird dort formschlüssig und/oder kraftschlüssig, nicht aber stoffschlüssig, gehalten.

Die Aufnahme 7 ist jeweils am Betätigungselement 3 und der Lagerplatte 2 angeordnet und der Schnappkörper 8 ist Teil des Lagerelementes 4. Dabei stellen die Enden 5, 6 des Lagerelementes 4 die Schnappkörper 8 bereit.

Die Ausbildung der Aufnahme 7 und auch die Ausbildung der Schnappkörper ist in der Form nach den Figuren 2 bis 4 unterschiedlich zu der erfindungsgemässen Ausführungsform nach den Figuren 5 und 6.

In der Ausbildung nach den Figuren 2 bis 4 werden die Schnappkörper 8 entlang einer Steckrichtung S, welche hier parallel zur rückwärtigen Oberfläche 13 verläuft, in die Aufnahme 7 eingeschoben. Das heisst, der Schnappkörper 8 wird entlang der Steckrichtung S parallel zur rückwärtigen Oberfläche 13 während der Montage bewegt und so in die Aufnahme 7 eingesetzt.

In der erfindungsgemässen Ausführungsform nach den Figuren 5 bis 6 werden die Schnappkörper 8 entlang einer Steckrichtung S, welche hier rechtwinklig zur rückwärtigen Oberfläche 13 verläuft, in die Aufnahme 7 eingeschoben. Das heisst, die Montage kann somit von oben erfolgen, was unter gewissen Umständen einen Vorteil darstellen kann.

Die Wahl, ob die Form der Betätigungseinheit mit der Montagerichtung parallel zur rückwärtigen Oberfläche 13 oder die erfindungsgemässe Ausführungsform mit der Montagerichtung rechtwinklig zur rückwärtigen Oberfläche 13 eingesetzt wird, hängt im Wesentlichen von den geometrischen Gegebenheiten, welche sich aufgrund der Form der Lagerplatte 2 und der Betätigungselemente 3 ergibt, ab.

Vorzugsweise verfügt das Lagerelement 4 im Bereich des Schnappkörpers 8 über mindestens ein gefedert ausgebildetes Anschlagselement 9. Hier sind zwei seitlich zum Lagerelement 4 angeordnete Federlaschen 10 als Anschlagselement 9 vorgesehen. Die Federlasche 10 federt bei der Montage leicht ein und ragt dann in die Ausnehmung 11 ein. Die Aufnahme 7 hat weiterhin eine Ausnehmung 11 mit einer Flanke 12. Das Anschlagselement 9 kommt dabei mit der Ausnehmung 11 und der Flanke 12 in Kontakt. Dabei ragt das Anschlagselement 9 in die Ausnehmung 11 ein und steht mit einer Fläche an der Flanke 12 an. Durch diesen Kontakt kann eine Bewegung gegen die Steckrichtung S verhindert werden, sobald die Schnappverbindung zwischen der Aufnahme 7 und dem Schnappkörper 8 hergestellt ist. Dies wird insbesondere in den Figuren 3 und 6 verdeutlicht: Wenn nun eine Kraft F entgegen der Steckrichtung S aufgebracht wird, so wirken das Anschlagselement 9, welches mit der Flanke 12 in Kontakt ist, entgegen dieser Bewegung und blockieren den Schnappkörper 8 entsprechend in der Aufnahme 7.

Andere Ausbildungen des Anschlagelementes 9 sind ebenfalls denkbar.

Die Flanke 12 ist vorzugsweise leicht winklig zur Steckrichtung S geneigt ausgebildet. Die Neigung ist dabei so, dass bei der Anwendung der Kraft F die Federlasche 10 blockiert wird oder dass die Federlasche 10 sich weiter vom Schnappkörper 8 weg entfernt und so der Bewegung in Steckrichtung S entgegenwirkt.

Die Aufnahme 7 umfasst weiter Begrenzungsbereiche 19, welche derart ausgebildet sind, dass diese die Bewegung des Lagerteils 4 in alle Richtungen ausser in die Richtung gegen die Steckrichtung S einschränkt. Die Begrenzungsbereiche 19 werden in der gezeigten Ausführungsform durch Wandbereiche der Aufnahme bereitgestellt. Bezüglich der Bewegung gegen die Steckrichtung S wirkt das Anschlagselement. Folglich wird das Lagerteil 4 in der Aufnahme 7 festgesetzt und kann nicht relativ zur Aufnahme 7 verschoben werden.

In den gezeigten Ausführungsformen nach den Figuren 2 bis 6 ist das Anschlagselement 9 Teil des Schnappkörpers 8 und die Ausnehmung 11 mit der Flanke 12 sind Teile der Aufnahme 7. Eine umgekehrte Anordnung ist aber auch denkbar.

Der Schnappkörper 8 weist einen ebenen Basisabschnitt 18 auf. Das besagte Anschlagselement 9 erstreckt sich dabei vom Basisabschnitt 18 rechtwinklig weg. In der Form nach den Figuren 2 bis 4 kann das Anschlagselement 9 um eine Achse, welche rechtwinklig zum Basisabschnitt 18 orientiert ist, federnd sich relativ zum Basisabschnitt 18 verschwenken. In der erfindungsgemässen Ausführungsform nach den Figuren 5 bis 6 kann das Anschlagselement 9 um eine Achse, welche parallel zum Basisabschnitt 18 orientiert ist, federnd sich relativ zum Basisabschnitt 14 verschwenken.

Der Basisabschnitt 18 liegt dabei flächig in der Aufnahme 7 auf.

Weiter erstrecken sich Haltebereiche 17 ebenfalls rechtwinklig vom Basisabschnitt 18 weg. Diese Haltebereiche 17 stehen dabei mit Teilen der Aufnahme 7, hier mit entsprechenden Begrenzungsbereiche 19 in Kontakt, so dass der Schnappkörper 8 nicht aus der Aufnahme 7 herausfallen kann.

In der Figur 5 wird aber auch noch eine weitere Variante gezeigt. Beim Betätigungselement 3, welches rechter Hand angeordnet ist, ist die Verbindung zwischen Lagerplatte 2 und Lagerelement 4 gemäss der erfindungsgemässen Ausführungsform ausgebildet und die Verbindung zwischen Lagerelement 4 und Betätigungselement 3 ist nach der nicht unter die Erfindung fallenden Form ausgebildet. Das heisst, die in Figur 2 bis 4 gezeigte Verbindungsform mit der erfindungsgemässen Ausführungsform der Verbindung kann an jeweils einem Ende eines Lagerelements verwendet werden.

Das Lagerelement 4 ist, vorzugsweise in allen Ausführungsformen, unter Vorspannung montiert, und zwar derart, dass das mindestens eine Betätigungselement 3 in seiner Ausgangslage gehalten wird. Das Betätigungselement 3 weist dabei einen Ansatz 20 auf, welcher an einem korrespondierenden Bereich 21 der rückwärtigen Oberfläche 13 entsprechend ansteht. Das heisst, die Vorspannung drückt das Betätigungselement 3 mit dem Ansatz 20 immer an den korrespondierenden Bereich 21, welcher einen Anschlag bezüglich einer Bewegung des Lagerelementes nach vorne bildet.

Die Vorspannung kann verschiedenartig erreicht werden. Besonders bevorzugt ist es, dass die Vorspannung durch eine winklig geneigte Ausbildung der Aufnahme 7 zur Lagerplatte 2 und/oder zum Betätigungselement 3 erreicht wird. Die Neigung kann beispielsweise in der Figur 3 erkannt werden. Der Basisabschnitt 18 liegt hier leicht schräg bzw. winklig geneigt zur rückwärtigen Oberfläche 13. Die Neigung der Aufnahme 7 ist vorzugsweise derart, dass der Abstand zwischen Aufnahme 7 und Lagerplatte 2 bzw. Betätigungselement 3 mit abnehmender Distanz zur Mitte des Lagerelementes 4 kleiner wird. Hierdurch wird die entsprechende Vorspannung erreicht.

Die Vorspannung kann aber auch durch eine Knickstelle 14, welche der Vorspannung des Lagerelementes 4 als solches dient, erreicht werden. Auch ist es denkbar, dass man die beiden Konzepte, nämlich die winklig geneigte Ausbildung der Aufnahme 7 und Knickstelle 14 miteinander kombiniert.

Im Bereich der Knickstelle kann das Lagerelement 4 seitlich leicht eingeschnürt sein.

Das Lagerelement 4 ist in allen Ausführungsformen aus einem federelastischem Werkstoff, insbesondere Federstahl, hergestellt. Grundsätzlich sind aber auch andere federelastische Werkstoffe denkbar.

In der Figur 7 wird eine Detailansicht des Lagerelementes 4 und Teilen von Lagerplatte 2 und Betätigungselement 3 nach einer weiteren, nicht unter die Erfindung fallenden Form gezeigt. In dieser Form wird das Ende 6 des Lagerelementes 4 dem Betätigungselement 3 während des Spritzgiessverfahrens angespritzt. Das wird durch den angespritzten Bereich 22 gezeigt. Das hiesst das Lagerelement 4 wird integraler Bestandteil des Betätigungselementes 3. Das erste Ende 5 steht über eine der oben beschriebenen formschlüssigen und/oder kraftschlüssigen Verbindung mit der Lagerplatte 2 in Verbindung. Allgemein ausgedrückt heisst dies, dass das Ende 6 des Lagerelementes, welches nicht über die besagte Steckverbindung dem Betätigungselement in Verbindung steht, dem Betätigungselement während des Spritzgiessverfahrens angespritzt wird.

Die Konfiguration nach Figur 7 kann auch umgekehrt sein: Die angespritzte Verbindung kann auch zwischen dem ersten Ende 5 und der Lagerplatte 2 vorgesehen sein, während dann das zweite Ende 6 mit dem Betätigungselement 3 über eine der oben beschriebenen formschlüssigen und/oder kraftschlüssigen Verbindung in Verbindung steht.

**BEZUGSZEICHENLISTE**

| | | | |
|---|---|---|---|
| 1 | Betätigungseinheit | 18 | Basisabschnitt |
| 2 | Lagerplatte | 19 | Begrenzungselemente |
| 3 | Betätigungselement | 20 | Ansatz |
| 4 | Lagerelement | 21 | korrespondierender Bereich |
| 5 | erstes Ende | 22 | angespritzer Bereich |
| 6 | zweites Ende | S | Steckrichtung |
| 7 | Aufnahme | F | Kraft |
| 8 | Schnappkörper | | |
| 9 | Anschlagselement | | |
| 10 | Federlasche | | |
| 11 | Ausnehmung | | |
| 12 | Flanke | | |
| 13 | rückwärtige Oberfläche | | |
| 14 | Knickstelle | | |
| 15 | Vorderseite | | |
| 16 | Rückseite | | |
| 17 | Haltebereiche | | |

## Patentansprüche

1. Betätigungseinheit (1) für die Betätigung einer Spüleinrichtung umfassend
eine Lagerplatte (2)
mindestens ein relativ zur Lagerplatte (2) bewegbares Betätigungselement (3) und
mindestens ein gefedert ausgebildetes und aus einem federelastischen Werkstoff bereitgestelltes Lagerelement (4), das mit einem ersten Ende (5) mit der Lagerplatte (2) und mit einem zweiten Ende (6) mit dem mindestens einen Betätigungselement (3) verbunden ist, wobei das Lagerelement (4) mit mindestens einem der beiden Enden (5, 6) über eine formschlüssige und kraftschlüssige Verbindung mit der Lagerplatte (2) und/oder dem Betätigungselement (3) in Verbindung steht,
**dadurch gekennzeichnet, dass**
das Lagerelement (4) entlang einer Steckrichtung (S) mit der Lagerplatte (2) und dem Betätigungselement (3) verbindbar ist, wobei das Lagerelement (4) und/oder die Lagerplatte (2) bzw. das Betätigungselement (3) über mindestens ein gefedert ausgebildetes Anschlagselement (9) verfügen, welches eine Bewegung gegen die Steckrichtung (S) verhindert, wobei die Steckrichtung (S) rechtwinklig zur rückwärtigen Oberfläche (13) der Lagerplatte (2) orientiert ist.

2. Betätigungseinheit (1) nach Anspruch 1, **dadurch gekennzeichnet, dass** die besagte Verbindung eine mechanische Schnappverbindung mit einer Aufnahme (7) und einem Schnappkörper (8) ist, welcher Schnappkörper (8) in die Aufnahme (7) einschiebbar ist und formschlüssig und kraftschlüssig in der Aufnahme (7) gehalten wird.

3. Betätigungseinheit (1) nach Anspruch 2, **dadurch gekennzeichnet,**
**dass** die Aufnahme (7) an der Lagerplatte (2) und dem Betätigungselement (3) angeformt ist, und dass der Schnappkörper (8) Teil des mindestens einen Endes (5, 6) des Lagerelementes (4) ist.

4. Betätigungseinheit (1) nach Anspruch 2, **dadurch gekennzeichnet, dass** die Aufnahme (7) Teil des mindestens einen Endes (5, 6) des Lagerelementes (4) ist, und dass der Schnappkörper (8) an der Lagerplatte (2) und dem Betätigungselement (3) angeformt ist.

5. Betätigungseinheit (1) nach einem der vorhergehenden Ansprüche, **dadurch gekennzeichnet, dass** das Anschlagselement (9) als Federlasche (10) ausgebildet ist, welche im verbundenen Zustand in eine Ausnehmung (11) einragt und in der Ausnehmung (11) mit einer Flanke (12) in Kontakt kommt, welche Flanke (12) vorzugsweise winklig zur Steckrichtung (S) geneigt ist.

6. Betätigungseinheit (1) nach Anspruch 5, **dadurch gekennzeichnet,**
**dass** die Federlasche (10) Teil des Lagerelementes (4) ist und dass die Ausnehmung (11) Teil der Lagerplatte (2) und/oder des Betätigungselementes (3) ist.

7. Betätigungseinheit (1) nach einem der vorhergehenden Ansprüche 4 bis 6, **dadurch gekennzeichnet, dass** die Aufnahme (7) Begrenzungsbereiche (19) aufweist, welche derart ausgebildet sind, dass diese die Bewegung des Lagerteils in alle Richtungen ausser in die Richtung gegen die Steckrichtung (S) einschränkt, und dass die Bewegung gegen die Steckrichtung durch das Anschlagselement gesichert wird.

8. Betätigungseinheit (1) nach einem der vorhergehenden Ansprüche 3 bis 7, **dadurch gekennzeichnet, dass** der Schnappkörper (8) einen ebenen Basisabschnitt (18) aufweist, wobei sich das besagte Anschlagselement (9) sich vom Basisabschnitt (18) rechtwinklig weg erstreckt, wobei das Anschlagselement (9) vorzugsweise um eine Achse, welche rechtwinklig oder parallel zum Basisabschnitt (18) orientiert ist, federnd verschwenkbar ist.

9. Betätigungseinheit (1) nach einem der vorhergehenden Ansprüche, **dadurch gekennzeichnet, dass** das Lagerelement (4) unter Vorspannung montiert wird, derart, dass das mindestens eine Betätigungselement (3) in seiner Ausgangslage gehalten werden.

10. Betätigungseinheit (1) nach Anspruch 9, **dadurch gekennzeichnet, dass** die Vorspannung durch eine winklig geneigte Ausbildung der Aufnahme (7) zur Lagerplatte (2) und/oder zum Betätigungselement (3) erreicht wird, wobei die Neigung vorzugsweise derart ist, dass der Abstand zwischen Aufnahme (7) und Lagerplatte (2) bzw. Betätigungselement (3) mit abnehmender Distanz zur Mitte des Lagerelementes (4) kleiner wird.

11. Betätigungseinheit (1) nach einem der vorhergehenden Ansprüche, **dadurch gekennzeichnet, dass** das Lagerelement (4) zwischen den beiden Enden (5, 6), insbesondere mittig zwischen den beiden Enden, eine Knickstelle (14) zur Vorspannung des Lagerelementes (4) als solches aufweist.

12. Betätigungseinheit (1) nach einem der vorhergehenden Ansprüche, **dadurch gekennzeichnet, dass** das Lagerelement besonders bevorzugt ein aus Federstahl gefertigtes Stanz- und Biegeteil ist, und/oder das wenigstens eine Betätigungselement (3) mit zwei im Abstand zueinander angeordneten Lagerelemente (4) an der Lagerplatte (2) gelagert ist.

13. Betätigungseinheit nach einem der vorhergehenden Ansprüche, **dadurch gekennzeichnet, dass** das Ende des Lagerelementes, welches nicht über die besagte Steckverbindung mit der Lagerplatte und/oder dem Betätigungselement in Verbindung steht an der Lagerplatte bzw. dem Betätigungselement während des Spritzgiessverfahrens angespritzt wird.

14. Verfahren zur Montage einer Betätigungseinheit (1) nach einem der vorhergehenden Ansprüche **gekennzeichnet durch** die Herstellung der formschlüssigen und kraftschlüssigen Verbindung zwischen dem Lagerelement (4) und der Lagerplatte (2) und/oder dem Betätigungselement (3).

15. Verfahren nach Anspruch 14, **dadurch gekennzeichnet, dass** die Steckverbindung ausschliesslich unter Anwendung einer mechanischen Kraft erfolgt.

## Claims

1. Actuating unit (1) for actuating a flushing device, comprising
a bearing plate (2),
at least one actuating element (3) that is movable relative to the bearing plate (2), and
at least one bearing element (4) that is formed in a sprung manner and made of a spring-elastic material, said bearing element (4) being connected to the bearing plate (2) by a first end (5) and to the at least one actuating element (3) by a second end (6), wherein the bearing element (4) is connected to the bearing plate (2) and/or the actuating element (3) by at least one of the two ends (5, 6) via a form-fitting and force-fitting connection,
**characterized in that** the bearing element (4) is connectable to the bearing plate (2) and the actuating element (3) in a plug-in direction (S), wherein the bearing element (4) and/or the bearing plate (2) and the actuating element (3), respectively, have at least one stop element (9) which is formed in a sprung manner and prevents any movement counter to the plug-in direction (S), wherein the plug-in direction (S) is oriented at right angles to the rear surface (13) of the bearing plate (2).

2. Actuating unit (1) according to Claim 1, **characterized in that** said connection is a mechanical snap-fit connection with a receptacle (7) and a snap-fit body (8), which snap-fit body (8) is insertable into the receptacle (7) and is held in the receptacle (7) in a form-fitting and force-fitting manner.

3. Actuating unit (1) according to Claim 2, **characterized in that** the receptacle (7) is integrally formed on the bearing plate (2) and the actuating element (3), and **in that** the snap-fit body (8) is part of the at least one end (5, 6) of the bearing element (4).

4. Actuating unit (1) according to Claim 2, **characterized in that** the receptacle (7) is part of the at least one end (5, 6) of the bearing element (4), and **in that** the snap-fit body (8) is integrally formed on the bearing plate (2) and the actuating element (3).

5. Actuating unit (1) according to one of the preceding claims, **characterized in that** the stop element (9) is in the form of a spring tab (10) that projects into a cutout (11) in the connected state and comes into contact with a flank (12) in the cutout (11), which flank (12) is preferably inclined at an angle to the plug-in direction (S) .

6. Actuating unit (1) according to Claim 5, **characterized in that** the spring tab (10) is part of the bearing element (4), and **in that** the cutout (11) is part of the bearing plate (2) and/or of the actuating element (3) .

7. Actuating unit (1) according to one of the preceding Claims 4 to 6, **characterized in that** the receptacle (7) has boundary regions (19) that are formed such that it limits the movement of the bearing part in all directions except for in the direction counter to the plug-in direction (S), and **in that** the movement counter to the plug-in direction is locked by the stop element.

8. Actuating unit (1) according to one of the preceding Claims 3 to 7, **characterized in that** the snap-fit body (8) has a planar base portion (8), wherein said stop element (9) extends at right angles away from the base portion (18), wherein the stop element (9) is pivotable in a resilient manner preferably about an axis that is oriented at right angles or parallel to the base portion (18) .

9. Actuating unit (1) according to one of the preceding claims, **characterized in that** the bearing element (4) is mounted under preload such that the at least one actuating element (3) is held in its starting position.

10. Actuating unit (1) according to Claim 9, **characterized in that** the preload is achieved by an angularly inclined configuration of the receptacle (7) with respect to the bearing plate (2) and/or to the actuating element (3), wherein the inclination is preferably such that the spacing between the receptacle (7) and bearing plate (2) and/or actuating element (3) becomes smaller with decreasing distance from the centre of the bearing element (4).

11. Actuating unit (1) according to one of the preceding claims, **characterized in that** the bearing element (4) has, between the two ends (5, 6), in particular centrally between the two ends, a bending point (14) for preloading the bearing element (4) as such.

12. Actuating unit (1) according to one of the preceding claims, **characterized in that** the bearing element is particularly preferably a stamped and bent part made of spring steel, and/or the at least one actuating element (3) is mounted on the bearing plate (2) with two bearing elements (4) arranged in a spaced-apart manner.

13. Actuating unit according to one of the preceding claims, **characterized in that** the end of the bearing element that is not connected to the bearing plate and/or the actuating element via said plug-in connection is injection-moulded on the bearing plate and/or the actuating element during the injection-moulding process.

14. Method for mounting an actuating unit (1) according to one of the preceding claims, **characterized by** the production of the form-fitting and force-fitting connection between the bearing element (4) and the bearing plate (2) and/or the actuating element (3).

15. Method according to Claim 14, **characterized in that** the plug-in connection takes place only with application of a mechanical force.

## Revendications

1. Unité d'actionnement (1) destiné à actionner un dispositif de rinçage, l'unité d'actionnement comprenant
une plaque de support (2),
au moins un élément d'actionnement (3) mobile par rapport à la plaque de support (2) et
au moins élément de support (4) qui est conçu de manière élastique et produit à partir d'une matière élastique et qui est relié par une première extrémité (5) à la plaque de support (2) et par une deuxième extrémité (6) à l'au moins un élément d'actionnement (3), l'élément de support (4) étant relié par l'une au moins des deux extrémités (5, 6) par le biais d'une liaison en force et à complémentarité de forme à la plaque de support (2) et/ou à l'élément d'actionnement (3),
**caractérisée en ce que**
l'élément de support (4) peut être relié à la plaque de support (2) et à l'élément d'actionnement (3) dans un sens d'enfichage (S), l'élément de support (4) et/ou la plaque de support (2) ou l'élément d'actionnement (3) comportant au moins un élément de butée (9) élastique qui empêche tout mouvement opposé au sens d'enfichage (S), le sens d'enfichage (S) étant orienté perpendiculairement à la surface arrière (13) de la plaque de support (2).

2. Unité d'actionnement (1) selon la revendication 1,
**caractérisée en ce que** ladite liaison est une liaison à encliquetage mécanique avec un logement (7) et un corps d'encliquetage (8), lequel corps d'encliquetage (8) peut être inséré dans le logement (7) et est maintenu dans le logement (7) par une liaison en force et à complémentarité de formes.

3. Unité d'actionnement (1) selon la revendication 2,
**caractérisée en ce que**
le logement (7) est formé sur la plaque de support (2) et l'élément d'actionnement (3), et **en ce que** le corps d'encliquetage (8) fait partie de l'au moins une extrémité (5, 6) de l'élément de support (4).

4. Unité d'actionnement (1) selon la revendication 2,
**caractérisée en ce que** le logement (7) fait partie de l'au moins une extrémité (5, 6) de l'élément de support (4), et **en ce que** le corps d'encliquetage (8) est formé sur la plaque de support (2) et l'élément d'actionnement (3).

5. Unité d'actionnement (1) selon l'une des revendications précédentes, **caractérisée en ce que** l'élément de butée (9) est réalisé sous la forme d'une languette à ressort (10) qui fait saillie dans un évidement (11) à l'état relié et vient en contact avec un flanc (12) dans l'évidement (11), lequel flanc (12) est de préférence incliné angulairement par rapport au sens d'enfichage (S).

6. Unité d'actionnement (1) selon la revendication 5,
**caractérisée en ce que**
la languette à ressort (10) fait partie de l'élément de support (4) et **en ce que** l'évidement (11) fait partie de la plaque de support (2) et/ou de l'élément d'actionnement (3).

7. Unité d'actionnement (1) selon l'une des revendications précédentes 4 à 6, **caractérisée en ce que** le logement (7) comporte des régions de délimitation (19) qui sont conçues de façon à permettre le mouvement de la pièce de support dans tous les sens sauf dans le sens opposé au sens d'enfichage (S), et **en ce que** le mouvement opposé au sens d'enfichage est sécurisé par l'élément de butée.

8. Unité d'actionnement (1) selon l'une des revendications 3 à 7 précédentes, **caractérisée en ce que** le corps d'encliquetage (8) comporte une portion de base plane (18), ledit élément de butée (9) s'étendant perpendiculairement depuis la portion de base (18), l'élément de butée (9) pouvant pivoter élastiquement de préférence sur un axe qui est orienté perpendiculairement ou parallèlement à la portion de base (18).

9. Unité d'actionnement (1) selon l'une des revendications précédentes, **caractérisée en ce que** l'élément de support (4) est monté sous précontrainte de sorte que l'au moins un élément d'actionnement (3) est maintenu dans sa position initiale.

10. Unité d'actionnement (1) selon la revendication 9,
**caractérisée en ce que** la précontrainte est obtenue par la formation inclinée angulairement du logement (7) par rapport à la plaque de support (2) et/ou à l'élément d'actionnement (3), l'inclinaison étant de préférence telle que la distance entre le logement (7) et la plaque de support (2) ou l'élément d'actionnement (3) devient plus petite à mesure que la distance au centre de l'élément de support (4) diminue.

11. Unité d'actionnement (1) selon l'une des revendications précédentes, **caractérisée en ce que** l'élément de support (4) comporte entre les deux extrémités (5, 6), notamment au centre entre les deux extrémités, un coude (14) destiné à précontraindre l'élément de support (4) en tant que tel.

12. Unité d'actionnement (1) selon l'une des revendications précédentes, **caractérisée en ce que** l'élément de support est de manière particulièrement préférée une pièce emboutie et pliée en acier à ressort et/ou l'au moins un élément d'actionnement (3) pourvu de deux éléments de support (4) espacés l'un de l'autre est monté sur la plaque de support (2).

13. Unité d'actionnement selon l'une des revendications précédentes, **caractérisée en ce que** l'extrémité de l'élément de support, qui n'est pas reliée à la plaque de support et/ou à l'élément d'actionnement par le biais de ladite liaison à enfichage, est moulée par injection sur la plaque de support ou l'élément d'actionnement pendant le processus de moulage par injection.

14. Procédé de montage d'une unité d'actionnement (1) selon l'une des revendications précédentes, **caractérisé par** la réalisation de la liaison en force et à complémentarité de formes entre l'élément de support (4) et la plaque de support (2) et/ou l'élément d'actionnement (3).

15. Procédé selon la revendication 14, **caractérisé en ce que** la liaison à enfichage est réalisée exclusivement à l'aide d'une force mécanique.
